# EUROPÄISCHE PATENTSCHRIFT

(11) **EP 1 674 404 B1**
(45) Veröffentlichungstag und Bekanntmachung des Hinweises auf die Patenterteilung: **06.05.2009**
(21) Anmeldenummer: 05027053.7
(22) Anmeldetag: 10.12.2005
(51) Int. Cl.: B65D 45/32

(54) **Deckelfass**
Closure for a Barrel
Fermeture de tonneau

(30) Priorität: 22.12.2004 DE 102004061651
(43) Veröffentlichungstag der Anmeldung: 28.06.2006
(73) Patentinhaber: Schütz GmbH & Co. KGaA, 56242 Selters / Westerwald (DE)
(72) Erfinder: Schütz, Udo, 56242 Selters/Westerland (DE)
(74) Vertreter: Pürckhauer, Rolf

(56) Entgegenhaltungen:
- AU-A- 6 041 973
- CH-A- 455 626
- DE-B- 1 008 600
- US-A- 5 568 876

## Beschreibung

Die Erfindung betrifft Deckelfässer aus Kunststoff mit einem Spannring aus Metall zum Befestigen des Faßdeckels auf dem oberen Faßrand, wobei der im Querschnitt U-förmige Spannring im Verschlußzustand mit seinem oberen Schenkel den Deckelrand übergreift und mit seinem unteren Schenkel eine senkrecht oder schräg zur Faßlängsachse verlaufende ringförmige Anlagefläche einer Bordur am Faßmantel untergreift, die unter dem oberen Faßrand angeordnet ist und die obere Begrenzung einer Einbuchtung im oberen Abschnitt des Faßmantels darstellt, und wobei der durch einen Innenrand, einen Außenrand und einen Verbindungsring gebildete Deckelrand ein nach unten offenes, U-förmiges Querschnittsprofil mit einem Dichtungsbett zum Einlegen oder Einschäumen einer Deckeldichtung aufweist, die im Verschlußzustand des Faßdeckels durch die Spannkraft des Spannringes gegen den oberen Deckelrand gepreßt wird.

Bei aus der US 5 301 853 bekannten Deckelfässern dieser Art wird die Dichtwirkung des Faßdeckels durch eine axiale Vorspannung der auf dem oberen Faßrand aufliegenden Deckeldichtung bewirkt, wobei die axiale Vorspannkraft beim Schließen des Spannringes über dessen beide schrägen Schenkel, die über den Deckelrand und die Faßbordur gleiten, erzeugt wird. An Deckelfässer, die für die Lagerung und den Transport von gefährlichen Flüssigkeiten zugelassen sind, werden bestimmte Anforderungen hinsichtlich ihrer Lager- und Transportsicherheit gestellt, die durch vorgeschriebene Zulassungsprüfungen überprüft werden, bei denen die Deckelfässer unter anderem einem Seitenfall auf den Mantel, einem Diagonalfall auf den Deckelrand, einer statischen Innendruckprüfung und einer Stapelbelastung unterzogen werden.

Die AU 60419/73 A beschreibt einen Behälter mit einer Behältermantel, einem unteren Boden, einem Kunststoffdeckel sowie einem Spannring zum Befestigen des Deckels auf dem oberen Behälterrand. Der durch einen Innenrand, einen Außenrand und einen Verbindungsring gebildete Deckel weist ein nach unten offenes U-förmiges Querschnittsprofil auf und umfasst mit dem Innenrand und dem Außenrand den verstärkt ausgebildeten, sich von oben nach unten konisch erweiternden Behälterrand. Der Außenrand des lose auf dem Behälterrand sitzenden Deckels weist einen zylindrischen deformierbaren Verlängerungsabschnitt auf, an den ein nach außen vorstehender Ringwulst angeformt ist. Der Spannring mit einem U-förmigen Querschnittsprofil weist einen Verbindungsschenkel sowie einen von diesem abgewinkelten oberen und unteren Schenkel auf und der Verbindungsschenkel ist mit einem radial nach innen gerichteten Ringsteg versehen. In der Offenstellung liegt der Spannring mit dem an dem Verbindungsschenkel angeformten Ringsteg an der Verlängerung des äußeren Randes des lose auf dem Behälterrand sitzenden Deckels an und stützt sich mit dem unteren Abschnitt des Verbindungsschenkels an dem Ringwulst des deformierbaren Verlängerungsabschnitts des Außenrandes des Deckels ab.

Beim Aufspannen des Deckels auf den Behälterrand wird der Spannring durch die aufgebrachte Spannkraft derart zusammengezogen, dass der Verlängerungsabschnitt des Außenrandes des Deckels zu einem Ringwulst verformt wird, der gegen die Behälterwand und gegen die Unterseite des verstärkten Behälterrandes gepresst wird, derart, dass der Deckel form- und kraftschlüssig auf dem Behälterrand festgespannt wird.

Dieser bekannte Deckelbehälter genügt aufgrund der Deformierbarkeit des äußeren Deckelrandes nicht den für Gefahrgutbehälter geltenden strengen Anforderungen hinsichtlich der Fallfestigkeit des Verschlussdeckels.

Die CH 455 626 beschreibt einen Blechbehälter, der mittels eines Blechdeckels verschließbar ist. Im Verschlusszustand des Deckels wird der nach unten offene U-förmige Deckelrand mit einer eingelegten Dichtung durch die Spannkraft eines Spannringes gegen den als Rollrand ausgebildeten Öffnungsrand des Behälters verspannt. Durch eine Keilwirkung des oberen und des unteren Schenkels des Spannringes, die durch einen Verbindungssteg verbunden sind, werden der Randteil, der den Innenrand und den Außenrand des Deckels miteinander verbindet und auf dem der obere Schenkel des Spannringes aufliegt, und der obere Öffnungsrand des Behälters, gegen dessen Unterseite der untere Schenkel des Spannringes anliegt, in Richtung der Behälterlängsachse gegeneinander verspannt, wobei die Deckeldichtung zwischen dem Rand des Blechdeckels und dem Öffnungsrand des Behälters zur Erzielung einer Dichtwirkung zusammengepresst wird.

Zur stärkeren Fixierung des Behälterdeckels auf dem Öffnungsrand des Behälters in der Verschließlage ist an dem Verbindungsschenkel des oberen und des unteren Schenkels des Spannringes ein nach außen gerichteter Ringwulst mit einer ringförmigen Innennut angeformt, der bei geschlossenem Deckel einen am Außenrand desselben angeformten Außenrollrand übergreift.

Der Erfindung liegt die Aufgabe zugrunde, dass gattungsgemäße Deckelfass im Hinblick auf Dichtheit des Fassdeckels beim Absturz des Fasses aus mittleren und größeren Höhen weiterzuentwickeln.

Zwei Ausführungsbeispiele des erfindungsgemäßen Deckelfasses sind nachstehend anhand von Zeichnungsfiguren erläutert, die folgendes darstellen:
- Fig. 1: eine Seitenansicht des Deckelfasses und die
- Fign. 2 und 3: ausschnittsweise vergrößerte Schnittdarstellungen des oberen Bereiches des Deckelfasses mit zwei verschiedenen Ausführungsformen des Spannringverschlusses des Fassdeckels.

Das aus Kunststoff hergestellte Deckelfass 1 nach Figur 1 besteht aus einem Fassmantel 2, einem unteren Boden 3, einem Fassdeckel 4 sowie einem Spannring 5 aus Metall zum Befestigen des Deckels 4 auf dem oberen Fassrand 6.

Bei dem in den Figuren 2 und 3 dargestellten beiden Fassausführungen übergreift der Spannring 5, der ein U-förmiges Querschnittsprofil aufweist, mit seinem oberen Schenkel 7 den Deckelrand 8 und untergreift mit seinem unteren Schenkel 9 eine schräg zur Fasslängsachse 10-10 verlaufende, ringförmige Anlagefläche 11 einer Bordur 12 an dem Fassmantel 2, die unter dem oberen Fassrand 6 angeordnet ist und die obere Begrenzung einer Einbuchtung 13 im oberen Abschnitt des Fassmantels 2 darstellt. Der durch einen Innenrand 14, einen Außenrand 15 und einen Verbindungsring 16 gebildete Deckelrand 8 weist ein nach unten offenes, U-förmiges Querschnittsprofil mit einem Dichtungsbett 17 zum Einlegen oder Einschäumen einer Deckeldichtung 18 auf, die im Verschlusszustand des Deckels 4 durch die Spannkraft des Spannringes 5 gegen den oberen Fassrand 6 gepresst wird.

Bei der in Figur 2 dargestellten ersten Ausführungsform eines Spannringverschlusses des Fassdeckels 4 ist an dem Verbindungsschenkel 19 des oberen und des unteren Schenkels 7, 9 des Spannringes 5 ein Ringwulst 20 angeformt, der radial nach innen gerichtet ist und bei geschlossenem Spannring 5 in eine im Außenrand 15 des Deckels 4 ausgebildete Eingreifnut 21 zur Sicherung des Deckels auf dem oberen Fassrand 6 fasst.

Bei einem Fall des Deckelfasses 1 aus der Höhe auf den Deckelrand 8 wird der Spannring 5 gestaucht und der Ringwulst 20 des Spannringes in die Eingreifnut 21 im Außenrand 15 des Deckelrandes 8 gepresst. Auf diese Weise wird der Fassdeckel 4 besser auf dem Fassrand 6 gesichert und damit die Fallfestigkeit des Fasses erhöht, wobei die Materialstärke des Spannringes verringert werden kann.

Die zweite Ausführungsform eines Spannringverschlusses des Fassdeckels 4 gemäß Figur 3 ist dadurch gekennzeichnet, dass bei geschlossenem Spannring 5 der an diesem angeordnete Ringwulst 20 zur Sicherung des Fassdeckels 4 auf dem oberen Fassrand 6 an einem an dem Außenrand 15 des Deckels angeformten unteren Haltering 22 angreift.

## Patentansprüche

1. Deckelfass (1) aus Kunststoff mit einem Spannring (5) aus Metall zum Befestigen des Fassdeckels (4) auf dem oberen Fassrand (6), wobei der im Querschnitt U-förmige Spannring (5) im Verschlusszustand mit seinem oberen Schenkel (7) den Deckelrand (8) übergreift und mit seinem unteren Schenkel (9) eine senkrecht oder schräg zur Fasslängsachse (10-10) verlaufende ringförmige Anlagefläche (11) einer Bordur (12) am Fassmantel (2) untergreift, die unter dem oberen Fassrand (6) angeordnet ist und die obere Begrenzung einer Einbuchtung (13) im oberen Abschnitt des Fassmantels (2) darstellt, und wobei der durch einen Innenrand (14), einen Außenrand (15) und einen Verbindungsring (16) gebildete Deckelrand (8) ein nach unten offenes, U-förmiges Querschnittsprofil mit einem Dichtungsbett (17) zum Einlegen oder Einschäumen einer Deckeldichtung (18) aufweist, die im Verschlusszustand des Fassdeckels (4) durch die Spannkraft des Spannringes (5) gegen den oberen Fassrand (6) gepresst wird, **gekennzeichnet durch** einen an den Verbindungsschenkel (19) des oberen und des unteren Schenkels (7, 9) des Spannringes (5) angeformten Ringwulst (20), der radial nach innen gerichtet ist und der bei geschlossenem Spannring (5) zur Sicherung des Deckels (4) auf dem oberen Fassrand (6) in eine im Außenrand (15) des Deckels (4) ausgebildete Eingreifnut (21) fasst.

## Claims

1. Open-head barrel (1) made of plastic with a metal clamping ring (5) for fastening the barrel cover (4) on the upper barrel edge (6), wherein in the closed state the clamping ring (5) having a U-shaped cross-section engages with its upper leg (7) over the cover edge (8) and with its lower leg (9) engages under a ring-shaped abutment surface (11) running perpendicularly or at an angle to the barrel longitudinal axis (10-10) of an edging (12) on the barrel shell (2), which edging is arranged below the upper barrel edge (6) and constitutes the upper boundary of a narrowed area (13) in the upper section of the barrel shell (2), and wherein the cover edge (8) formed by an inner edge (14), an outer edge (15) and a connecting ring (16) has a downwardly open, U-shaped cross-sectional profile with a sealing bed (17) for inserting or injecting a cover seal (18), which in the closed state of the barrel cover (4) is pressed against the upper barrel edge (6) by the clamping force of the clamping ring (5), **characterised by** an annular bulge (20), which is moulded onto the connecting leg (19) of the upper and the lower leg (7, 9) of the clamping ring (5), and which is directed radially inwards and when the clamping ring (5) is closed engages into an engagement groove (21) configured in the outer edge (15) of the cover (4) to secure the cover (4) on the upper barrel edge (6).

## Revendications

1. Fût à couvercle en matière plastique, comprenant un anneau (5) de serrage en métal pour fixer le couvercle (4) du fût au bord (6) supérieur du fût, l'anneau (5) de serrage, de section transversale en forme de U, venant, à l'état fermé, par sa branche (7) supérieure, sur le bord (8) du couvercle, et, par sa branche (9) inférieure, sous une surface (11) annulaire d'application, perpendiculaire ou inclinée par rapport à l'axe (10-10) longitudinal du fût, d'une bordure (12) à la surface (2) latérale du fût, surface (11) d'application qui est disposée sous le bord (6) supérieur du fût et qui représente la limitation supérieure d'une denture (13) dans la partie supérieure de la surface (2) latérale du fût, et dans lequel le bord (8) du couvercle, formé par un bord (14) intérieur, un bord (15) extérieur et un anneau (16) de liaison, a un profil de section transversale en forme de U, ouvert vers le bas en ayant un lit (17) d'étanchéité pour l'insertion ou le moussage d'une étanchéité (18) de couvercle qui, à l'état fermé du couvercle (4) du fût, est repoussée par la force de serrage de l'anneau (5) de serrage sur le bord (6) supérieur du fût, **caractérisé par** un bourrelet (20) annulaire, formé sur la branche (19) de liaison de la branche (7) supérieure et de la branche (9) inférieure de l'anneau (5) de serrage, qui est dirigé radialement vers l'intérieur et qui, lorsque l'anneau (5) de serrage est fermé, vient, pour fixer le couvercle (4) sur le bord (6) supérieur du fût, dans un rainure (21) de pénétration formée dans le bord (15) extérieur du couvercle (4).
